# EUROPÄISCHE PATENTSCHRIFT

(11) **EP 3 626 636 B1**
(45) Veröffentlichungstag und Bekanntmachung des Hinweises auf die Patenterteilung: **06.03.2024**
(21) Anmeldenummer: 19197155.5
(22) Anmeldetag: 13.09.2019
(51) Int. Cl.: B65B 7/16, B65B 43/46, B65B 43/52

(54) **VERPACKUNGSMASCHINE MIT GREIFERSYSTEM**
PACKAGING MACHINE WITH GRIPPER SYSTEM
MACHINE D'EMBALLAGE POURVUE DE SYSTÈME DE PRÉHENSEUR

(30) Priorität: 19.09.2018 DE 102018215914
(43) Veröffentlichungstag der Anmeldung: 25.03.2020
(73) Patentinhaber: MULTIVAC Sepp Haggenmüller SE & Co. KG, 87787 Wolfertschwenden (DE)
(72) Erfinder: BUCHBERGER, Peter, 87448 Waltenhofen (DE); WAGNER, Christoph, 87730 Bad Grönenbach (DE); HÖPNER, Bernd, 87437 Kempten (DE); GABLER, Albert, 87760 Lachen-Albishofen (DE)
(74) Vertreter: Grünecker Patent- und Rechtsanwälte PartG mbB

(56) Entgegenhaltungen:
- EP-A1- 2 208 672
- DE-U1-202010 018 313

## Beschreibung

Die vorliegende Erfindung betrifft eine Verpackungsmaschine mit einem Greifersystem sowie ein Verfahren zum Betrieb einer solchen Verpackungsmaschine.

Bei Verpackungsmaschinen mit einer Arbeitsstation, beispielsweise einer Schalenverschließmaschine, einer Siegelstation oder einem Traysealer, ist es bekannt, Greifersysteme zu verwenden, um Verpackungsschalen von einem Zuförderer in die Arbeitsstation hinein und anschließend wieder aus der Arbeitsstation heraus auf einen Abförderer zu bewegen. So beschreibt die EP 0 680 880 B1 einen Greifer mit zwei gegenüberliegenden Greiferarmen, die sich öffnen und schließen, um mehrere entlang einer Transportspur hintereinander angeordnete Verpackungen gleichzeitig aufzunehmen und zu bewegen. Der Greifer ist dabei an parallel zur Transportrichtung angeordneten Schienen gelagert und bewegt sich in beide Richtungen entlang der Transportspur, angetrieben durch einen Elektromotor. Beim Greifen und Aufnehmen der Verpackungen von dem Zuförderer kann der Greifer so gesteuert werden, dass er sich mit derselben Geschwindigkeit wie der Zuförderer und damit wie die Verpackungsschalen bewegt. Da der Greifer jedoch im selben Moment die in der Arbeitsstation befindlichen, beispielsweise bereits versiegelten, Verpackungsschalen greift, um diese auf den Abförderer zu bewegen, vollzieht er eine Relativbewegung gegenüber diesen, ruhenden Verpackungsschalen.

Ein weiteres Greifersystem ist aus der EP 2 208 672 A1 bekannt, bei welchem zwei Greifer unabhängig voneinander entlang einer Transportrichtung bewegbar sind, und der erste Greifer die Verpackungsschalen von dem Zuförderer in die Arbeitsstation hinein bewegt und der zweite Greifer die Verpackungsschalen aus der Arbeitsstation hinaus und auf den Abförderer bewegt.

Die bislang verwendeten Greifersysteme weisen Nachteile bezüglich der Taktung sowie der Handhabung der Verpackungen auf.

Aus der DE 20 20 10 018 313 U1 ist eine Schalenverschließmaschine bekannt, bei welcher befüllte Schalen mittels eines Einlegeroboters in Schalenaufnahmen einer Transportvorrichtung eingelegt werden, die Schalen sodann in die Schalenverschließmaschine befördert und dort verschlossen sowie wieder herausgefördert werden, um sodann von einem Entnahmeroboter aus der Schalenaufnahme der Transportvorrichtung entnommen zu werden.

Aufgabe der vorliegenden Erfindung ist es deshalb, eine Verpackungsmaschine mit einem verbesserten Greifersystem bereitzustellen.

Die Aufgabe wird gelöst durch eine Verpackungsmaschine gemäß Anspruch 1 sowie einem Verfahren zum Betrieb einer Verpackungsmaschine gemäß Anspruch 9. Vorteilhafte Weiterbildungen der Erfindung sind in den Unteransprüchen angegeben.

Eine erfindungsgemäße Verpackungsmaschine umfasst eine Arbeitsstation, einen Zuförderer, einen Abförderer, ein Steuerungssystem und ein Greifersystem, wobei das Greifersystem einen ersten und einen zweiten jeweils entlang einer Transportrichtung verschiebbaren Greifer umfasst. Jeder Greifer wiederum umfasst zumindest zwei Greiferarme, welche sich gegeneinander bewegen können, um den Greifer zu öffnen und zu schließen, und wobei die Greiferarme zweckmäßig gabelartige Strukturen aufweisen können, um eine oder mehrere Verpackungsschalen aufzunehmen. Dabei ist der erste Greifer dazu konfiguriert, eine oder mehrere Verpackungsschalen von dem Zuförderer in die Arbeitsstation zu bewegen, und der zweite Greifer ist dazu konfiguriert, eine oder mehrere Verpackungsschalen aus der Arbeitsstation zu dem Abförderer zu bewegen und auf diesem abzulegen. Der Zuförderer und der Abförderer können beispielsweise Bandförderer sein, auf deren Transportbändern die Verpackungsschalen transportiert werden. Das Steuerungssystem der Verpackungsmaschine ist dazu konfiguriert, den ersten Greifer unabhängig von dem zweiten Greifer zu bewegen. Dies betrifft beispielsweise sowohl die Bewegungsrichtung als auch die Geschwindigkeit, die Beschleunigung sowie den Start- und Endzeitpunkt. Des Weiteren ist das Steuerungssystem dazu konfiguriert, die Bewegungen der beiden Greifer derart zu steuern, dass eine Kollision der Greifer verhindert ist. Diese Kollisionsverhinderung gilt sowohl für den Fall, dass beide Greifer gleichzeitig bewegt werden, als auch für den Fall, dass lediglich ein Greifer bewegt wird. Das Be- und Entladen der Arbeitsstation kann damit unter bestmöglichen Taktzeiten erfolgen, wobei die beiden Vorgänge zweckmäßig parallel erfolgen können und gleichzeitig die Bewegungen der Greifer an die Einstellungen des Zu- bzw. Abförderers angepasst werden können. Durch die Verhinderung von Kollisionen der beiden Greifer durch das Steuerungssystem kann es nicht zu Schäden an dem Greifersystem oder den Verpackungen und Produkten kommen.

Vorzugsweise ist das Steuerungssystem dazu konfiguriert, den zweiten Greifer so zu steuern, dass die Verpackungsschalen auf dem kontinuierlich oder getaktet bewegten Abförderer derart abgelegt werden, dass auf diesem ein äquidistanter Strom von Verpackungsschalen erzeugt wird. Der Abförderer bewegt sich also getaktet oder stets mit gleicher Geschwindigkeit, und die von ihm transportierten Verpackungsschalen haben alle den gleichen Abstand zueinander. Dies gilt sowohl für Verpackungsschalen innerhalb einer Gruppe, welche gleichzeitig in der Arbeitsstation verarbeitet und durch den Greifer bewegt werden, als auch für die zwei benachbarten Verpackungsschalen einer ersten Gruppe und der darauffolgenden. Ein solch homogener, äquidistanter Strom von Verpackungsschalen ist besonders vorteilhaft für die weitere Verarbeitung in anschließenden Arbeitsstationen. Es ist also nun möglich, das Abförderband mit einer konstanten Geschwindigkeit zu fahren, wobei die Geschwindigkeit so eingestellt ist, dass exakt der benötigte Raum auf dem Abförderer zur Verfügung gestellt wird, während die Verpackungsschale oder eine Gruppe von Verpackungsschalen in die Arbeitsstation hinein bewegt, verarbeitet und wieder aus der Arbeitsstation heraus bewegt wird.

In einer vorteilhaften Variante ist das Steuerungssystem dazu konfiguriert, das Greifersystem derart zu steuern, dass der erste Greifer beim Greifen der Verpackungsschalen auf dem Zuförderer eine zu dessen Förderbewegung geschwindigkeitssynchrone Bewegung ausführt. Dies bedeutet, dass der Greifer sich zunächst entgegen der Transportrichtung neben den aufzunehmenden Verpackungsschalen positioniert, so dass die Greiferarme sich beidseits der Verpackungsschalen befinden, sich der Greifer dann schließt und er sich dabei mit der exakt selben Geschwindigkeit wie der Zuförderer bewegt, sodass die Relativgeschwindigkeit zwischen Greifer und Verpackungsschalen Null ist. Es kommt also zu keinem Stoß der Verpackungsschalen gegen den Greifer bzw. gegen dessen Gabelstrukturen und es wird dadurch ein Verrutschen oder Herausspritzen des Produkts aus der noch offenen Verpackungsschale verhindert. Ebenso kommt es zu keinem Verrutschen der Verpackungsschalen auf dem Zuförderer und dadurch auch zu keinem Herunterfallen der Verpackungsschalen von dem Zuförderer oder einem schrägen Einklemmen der Verpackungsschalen in dem Greifer. Andererseits ist es nicht mehr nötig, den Zuförderer zu stoppen, damit der Greifer die Verpackungsschalen ohne Relativgeschwindigkeit fassen kann, was die Prozesszeiten verringert.

In einer besonders vorteilhaften Variante ist das Steuerungssystem dazu konfiguriert, das Greifersystem derart zu steuern, dass der zweite Greifer beim Ablegen der Verpackungsschalen auf dem Abförderer eine zu dessen Förderbewegung geschwindigkeitssynchrone Bewegung ausführt. Wie für das Aufnehmen der Verpackungsschalen beschrieben, bewegt sich der Greifer also beim Öffnen und damit Ablegen der Verpackungsschalen mit derselben Geschwindigkeit wie der Abförderer. Dadurch wird ein Verdrehen und Verrutschen der Verpackungsschalen auf dem Abförderer verhindert und damit entsprechende Beeinträchtigungen bei anschließenden Arbeitsstationen vermieden. Es sind also keine manuellen Eingriffe oder Stopps der Verpackungsmaschine mehr nötig, um verrutschte Verpackungen zu entnehmen oder auszurichten, was Zeit und damit Produktionskosten spart. Ebenso ist es nicht mehr nötig, den Abförderer zu stoppen, um die Verpackungsschalen ohne Relativgeschwindigkeit abzulegen.

Bevorzugt ist das Steuerungssystem dazu konfiguriert, das Greifersystem derart zu steuern, dass der erste Greifer beim Ablegen der Verpackungsschalen in der Arbeitsstation in Transportrichtung stationär ist. Die Bewegung des Greifers wird also bis zum Stillstand abgebremst, um die Verpackungen an definierter Stelle ruckfrei abzulegen. Dabei erfolgt das Abbremsen des Greifers wohl dosiert, um auch hierbei kein Herausschwappen oder -spritzen des in der Verpackungsschale befindlichen Produkts zu verursachen. Somit werden Beeinträchtigungen an Füllmenge und Qualität des Produkts sowie Verunreinigungen der Arbeitsstation verhindert. Außerdem kann beispielsweise ein Versiegeln der Verpackungsschale mit stets gleichbleibender Qualität erfolgen, da sichergestellt ist, dass die Verpackungsschalen nicht verschoben sind.

In einer gängigen Variante ist das Steuerungssystem dazu konfiguriert, das Greifersystem derart zu steuern, dass der zweite Greifer beim Greifen der Verpackungsschalen in der Arbeitsstation in Transportrichtung stationär ist. Auch hierbei ist somit sichergestellt, dass es keine Relativbewegung von Greifer und Verpackungsschalen gibt, so dass der Inhalt der Verpackungsschalen nicht beeinträchtigt wird oder diese schief im Greifer gehalten werden.

Idealerweise weist das Greifersystem für jeden der Greifer jeweils einen eigenen, separat steuerbaren Antrieb auf. Da die heutzutage verfügbaren Antriebe, beispielsweise Servo- oder Schrittmotoren, günstig, wartungsarm und präzise zu steuern sind, ist ein eigener Antrieb pro Greifer einem Kupplungsmechanismus vorzuziehen, wobei dieser jedoch auch denkbar wäre. Zudem ermöglicht ein solches Konzept die Anpassung des Greifersystems an unterschiedliche Anforderungen, beispielsweise Verpackungsgrößen oder Taktgeschwindigkeiten, wozu lediglich Anpassungen des Steuerungssystems, also insbesondere der Steuerungssoftware, nötig sind. Abgesehen von einem Tausch der Greiferarme ist also keine weitere Änderung eines Kupplungs- oder Übersetzungsgestänges oder -getriebes nötig.

In einer zweckmäßigen Variante weist das Greifersystem einen ersten Transportschlitten, mit dem der erste Greifer verbunden ist, und einen zweiten Transportschlitten, mit dem der zweite Greifer verbunden ist, auf, und die Greifer sind mittels der Transportschlitten bewegbar. Ein solches System ist besonders vorteilhaft zur Kraftübertragung und damit zum Antrieb der Greifer, wobei die Transportschlitten beispielsweise auf zwei Führungsstangen gleitend gelagert sein können. Es treten bei der Bewegung der Schlitten nur geringe Reibungskräfte auf und die Kraftübertragung des jeweiligen Antriebs auf den Schlitten kann effizient erfolgen, auch durch einen mechanisch einfachen Aufbau. Zudem bieten die Transportschlitten eine Basis für die Anbringung der Greifer bzw. der Greiferarme, wodurch diese besonders einfach ausgetauscht werden können und die Verpackungsmaschine so an unterschiedliche Verpackungsschalen angepasst werden kann. Da somit die Anbringung bzw. Befestigung der Greifer standardisiert ist, kann das Steuerungssystem besonders einfach in Abhängigkeit der Maße der jeweils verwendeten Greifer programmiert werden.

In einer bevorzugten Variante ist das Steuerungssystem dazu konfiguriert, den ersten Transportschlitten mit dem ersten Greifer kollisionsfrei und zumindest phasenweise gleichzeitig mit dem zweiten Transportschlitten mit dem zweiten Greifer zu bewegen. Aufgrund des zuvor beschriebenen, quasi standardisierten Aufbaus des Greifersystems kann das Steuerungssystem besonders einfach in Abhängigkeit der Abmessungen der austauschbaren Greifer programmiert werden. Entsprechend sind die Bewegungen der Transportschlitten auch Basis für die Bewegungsprofile der Greifer. Das Steuerungssystem sorgt dabei dafür, dass weder die Transportschlitten noch die Greifer miteinander kollidieren.

Die Arbeitsstation umfasst ein Werkzeugunterteil und ein Werkzeugoberteil, wovon eines oder beide bewegbar sind, um die Arbeitsstation zu öffnen und zu schließen, und das Steuerungssystem ist dazu konfiguriert, den ersten Greifer und/oder den zweiten Greifer kollisionsfrei und zumindest phasenweise gleichzeitig mit dem Werkzeugunterteil und/oder dem Werkzeugoberteil zu bewegen. So kann das Steuerungssystem derart programmiert sein, dass die Greifer sich zunächst während des Öffnens bzw. des Schließens außerhalb der Arbeitsstation bewegen, um sich beispielsweise den von dem Zuförderer aufzunehmenden Verpackungsschalen anzunähern, oder um noch Verpackungsschalen auf dem Abförderer abzulegen. Die Greifer fahren bereits abschnittsweise in die sich öffnende Arbeitsstation ein, soweit dies die Abmessungen erlauben, ohne dass eine Kollision stattfindet. Beide Möglichkeiten bringen eine Zeitersparnis und damit verkürzte Taktzeiten mit sich.

Ein erfindungsgemäßes Verfahren zum Betrieb einer Verpackungsmaschine umfasst die Verfahrensschritte des Anspruchs 9.

Besonders günstig ist es, wenn der zweite Greifer die Verpackungsschalen so auf dem Abförderer ablegt, dass auf dem Abförderer ein äquidistanter Strom von Verpackungsschalen erzeugt wird. Dabei kann der Abförderer entweder eine getaktete oder - bevorzugt - eine kontinuierliche Förderbewegung ausführen.

Im Folgenden werden Ausführungsbeispiele der Erfindung anhand der Figuren näher beschrieben. Dabei zeigen
- Figur 1:: eine seitliche schematische Ansicht einer Verpackungsmaschine,
- Figur 2:: eine schematische Draufsicht auf eine Verpackungsmaschine.

Einander entsprechende Komponenten sind in den Figuren jeweils mit gleichen Bezugszeichen versehen.

Figur 1 zeigt eine schematische Ansicht einer Verpackungsmaschine 1 in Form einer Schalenverschließmaschine mit einer Arbeitsstation 3, einem Zuförderer 5 und einem Abförderer 7. Ein Greifersystem 9 umfasst einen ersten Greifer 11 und einen zweiten Greifer 13. In der Arbeitsstation 3 befinden sich zwei Verpackungsschalen 15 und der erste Greifer 11 ist angeordnet, um die Verpackungsschalen 15 vom Zuförderer 5 in die Arbeitsstation 3 zu bewegen und der zweite Greifer 13 ist angeordnet, um die Verpackungsschalen 15 aus der Arbeitsstation 3 heraus zu bewegen und auf dem Abförderer 7 abzulegen. Der erste Greifer 11 ist mittels eines ersten Transportschlittens 17 und der zweite Greifer 13 ist mittels eines zweiten Transportschlittens 18 verschiebbar an einem Führungsgestänge 19 gelagert. Die lineare Bewegung der Transportschlitten 17, 18 und damit der Greifer 11, 13 wird von jeweils einem Antrieb 21, beispielsweise einem Elektromotor, veranlasst, wobei verschiedene Möglichkeiten zur Kraftübertragung denkbar sind, zum Beispiel wie gezeigt eine vortreibbare Welle 23 oder auch ein Zahnrad-Schienen-Mechanismus oder andere Mechanismen. Über Kupplungsmechanismen oder eigene Antriebe werden die Greifbewegungen der Greifer veranlasst (nicht gezeigt). Die Arbeitsstation 3 umfasst ein Werkzeugunterteil 25 und ein Werkzeugoberteil 27 wobei eines oder beide davon bewegbar sein können, um die Arbeitsstation 3 zu öffnen und zu schließen. Ist die Arbeitsstation beispielsweise ein Siegelwerkzeug, so kann das Siegelwerkzeugunterteil 25 nach oben bis zum Kontakt mit dem Siegelwerkzeugoberteil 27 anhebbar sein, um das Siegelwerkzeug 3 zu schließen. Eine Oberfolie 29 dient zum Versiegeln der Verpackungsschalen 15. Der Zuförderer 5 und der Abförderer 7 kann jeweils ein Bandförderer sein, auf dessen Oberseite die Verpackungsschalen 15 aufliegen und so transportiert werden. Durch die Greifer 11, 13 werden die Verpackungsschalen 15 in Transportrichtung T in die Arbeitsstation 3 hinein und anschließend wieder heraus befördert, wobei hier zwei Verpackungschalen 15 in der Arbeitsstation 3 befindlich gezeigt sind. Ein Steuerungssystem 31 ist mit allen Antrieben 21 verbunden, um diese elektronisch zu steuern, wobei hier nur beispielhaft eine Leitungsverbindung 33 mit dem Antrieb 21 des zweiten Greifers 13 gezeigt ist. Das Steuerungssystem 31 kann dabei auch einen Antrieb des Siegelwerkzeugunterteils 25 sowie weiterer Funktionen der Verpackungsmaschine 1, wie Antriebe für die Zu- und Abförderer 5, 7, Siegelheizung und anderes mehr, entsprechend einer vorangegangenen Programmierung, steuern.

Figur 2 zeigt eine schematische Draufsicht auf eine Verpackungsmaschine 1. Die Greifer 11, 13 sind in einem geöffneten Zustand gezeigt, d.h. die Greiferarme 35 sind in eine senkrecht zur Transportrichtung T äußere Position bewegt. Die Greiferarme 35 können sich von dort nach innen bewegen, um mit Vorsprüngen 37 die Verpackungsschalen 15 zu greifen. Dabei können die Verpackungsschalen 15 beispielsweise mit ihren sich nach oben verbreiternden Seitenflächen oder mit seitlich überstehenden oberen horizontalen Rändern an den Vorsprüngen 37 aufliegen. Der zu dieser Abbildung nachfolgende Prozessschritt wäre das Greifen und in die Arbeitsstation 3 Hineinbewegen der auf dem Zuförderer 5 befindlichen Verpackungsschalen 15 durch den ersten Greifer 11 sowie das Greifen und Herausbewegen der in der Arbeitsstation 3 befindlichen Verpackungsschalen 15 durch den zweiten Greifer 13, wobei die auf dem Abförderer 7 gezeichneten Verpackungsschalen 15 währenddessen weiter nach links bewegt werden. Das Ablegen der Verpackungsschalen 15 auf dem Abförderer 7 kann dabei idealerweise so erfolgen, dass alle Verpackungsschalen 15, also insbesondere auch die benachbarten Verpackungsschalen 15 zweier aufeinanderfolgender Prozesstakte, einen gleichen Abstand d zueinander aufweisen. Dies erfolgt synchronisiert mit der Fördergeschwindigkeit des Abförderers 7, so dass ein äquidistanter Strom S von Verpackungsschalen 15 auf dem Abförderer 7 gebildet wird.

Im Folgenden wird die Funktionsweise einer erfindungsgemäßen Verpackungsmaschine 1 erläutert.

Mittels eines ersten Greifers 11 werden eine oder mehrere Verpackungsschalen 15 auf einem Zuförderer 5 gegriffen. Mittels eines zweiten Greifers 13 werden eine oder mehrere Verpackungsschalen 15 in einer Arbeitsstation 3 gegriffen, wobei diese Verpackungsschalen 15 beispielsweise versiegelt sind, wenn es sich bei der Arbeitsstation 3 um eine Siegelstation handelt. Anschließend findet ein Bewegen des ersten Greifers 11 mit den noch unversiegelten Verpackungsschalen 15 in die Arbeitsstation 3 und ein Bewegen des zweiten Greifers 13 mit den versiegelten Verpackungsschalen 15 zu einem Abförderer 7 statt. Es folgt das Ablegen der Verpackungsschalen 15 des ersten Greifers 11 in der Arbeitsstation 3, sowie das Ablegen der Verpackungsschalen 15 des zweiten Greifers 13 auf dem Abförderer 7. Dabei erfolgen die Bewegungen des ersten und zweiten Greifers 11, 13 unabhängig voneinander und ein Steuerungssystem 31 steuert die Bewegungen derart, dass Kollisionen der beiden Greifer 11, 13 verhindert werden.

Typischerweise führt der Abförderer 7 eine kontinuierliche Förderbewegung aus, d.h. er wird während des gesamten Betriebs der Verpackungsmaschine 1 mit einer konstanten Fördergeschwindigkeit betrieben. Dabei legt der zweite Greifer 13 die Verpackungsschalen 15 so auf dem Abförderer 7 ab, um auf diesem einen äquidistanten Strom S von Verpackungsschalen 15 zu erzeugen. Es haben also alle Verpackungsschalen 15 auf dem Abförderer 7 den gleichen Abstand zueinander, insbesondere auch jene, welche von zwei unterschiedlichen Prozesstakten nebeneinander abgelegt wurden. Um den äquidistanten Strom S von Verpackungsschalen 15 zu erzeugen, wird die zeitliche Dauer eines Prozesstakts, also die Bewegung der Verpackungsschalen 15 durch die Greifer 11, 13, mit der Fördergeschwindigkeit des Abförderers 7 koordiniert.

In einer vorteilhaften Variante führt der erste Greifer 11 beim Greifen der Verpackungsschalen 15 auf dem Zuförderer 5 eine zur Förderbewegung des Zuförderers 5 geschwindigkeitssynchrone Bewegung aus.

In einer weiteren vorteilhaften Variante führt der zweite Greifer 13 beim Ablegen der Verpackungsschalen 15 auf dem Abförderer 7 eine zur Förderbewegung des Abförderers 7 geschwindigkeitssynchrone Bewegung aus.

Das Greifen und/oder Bewegen des ersten und/oder zweiten Greifers 11, 13 findet zumindest phasenweise gleichzeitig mit einem Offnen und/oder Schließen der Arbeitsstation 3 statt.

Vorzugsweise wird der erste Greifer 11 mittels eines ersten Transportschlittens 17 und der zweite Greifer 13 mittels eines zweiten Transportschlittens 18 bewegt, wobei die Bewegung des ersten Greifers 11 und des ersten Transportschlittens 17 kollisionsfrei und zumindest phasenweise gleichzeitig mit der Bewegung des zweiten Greifers 13 und des zweiten Transportschlittens 18 erfolgt.

Ausgehend von den oben dargestellten Ausführungsformen einer Verpackungsmaschine 1 und eines Verfahrens zum Betrieb einer solchen, sind vielerlei Variationen derselben denkbar. So sind zwar der erste und der zweite Greifer 11, 13 unabhängig voneinander bewegbar, es kann jedoch z. B. sinnvoll sein, die Bewegungen mittels des Steuerungssystems 31 derart aufeinander abzustimmen, dass die vorhandenen Bewegungsräume bestmöglich kollisionsfrei ausgenützt und damit die Prozesszeit minimiert wird.

## Patentansprüche

1. Verpackungsmaschine (1) mit einer Arbeitsstation (3), einem Zuförderer (5), einem Abförderer (7), einem Steuerungssystem (31) und einem Greifersystem (9), wobei das Greifersystem (9) zumindest einen ersten und einen zweiten jeweils in einer Transportrichtung (T) verschiebbaren Greifer (11, 13) umfasst, wobei der erste Greifer (11) dazu konfiguriert ist, eine oder mehrere Verpackungsschalen (15) von dem Zuförderer (5) in die Arbeitsstation (3) zu bewegen, und der zweite Greifer (13) dazu konfiguriert ist, eine oder mehrere Verpackungsschalen (15) aus der Arbeitsstation (3) zu dem Abförderer (7) zu bewegen, wobei das Steuerungssystem (31) dazu konfiguriert ist, den ersten Greifer (11) unabhängig von dem zweiten Greifer (13) zu bewegen, und des Weiteren dazu konfiguriert ist, die Bewegungen der beiden Greifer (11, 13) derart zu steuern, dass eine Kollision der Greifer (11, 13) verhindert ist, und wobei die Arbeitsstation (3) ein Werkzeugunterteil (25) und ein Werkzeugoberteil (27) umfasst, wovon eines oder beide bewegbar sind, um die Arbeitsstation (3) zu öffnen und zu schließen, **dadurch gekennzeichnet, dass** das Steuerungssystem (31) dazu konfiguriert ist, den ersten Greifer (11) und/oder den zweiten Greifer (13) kollisionsfrei und zumindest phasenweise gleichzeitig mit dem Werkzeugunterteil (25) und/oder dem Werkzeugoberteil (27) zu bewegen, **wobei** das Steuerungssystem (31) dazu konfiguriert ist, den ersten Greifer (11) und/oder den zweiten Greifer (13) in die sich öffnende Arbeitsstation (3) einzufahren.

2. Verpackungsmaschine nach Anspruch 1, **dadurch gekennzeichnet, dass** das Steuerungssystem (31) dazu konfiguriert ist, den zweiten Greifer (13) so zu steuern, dass die Verpackungsschalen (15) auf dem Abförderer (7) derart abgelegt werden, dass auf diesem ein äquidistanter Strom (S) von Verpackungsschalen (15) erzeugt wird.

3. Verpackungsmaschine nach Anspruch 1 oder 2, **dadurch gekennzeichnet, dass** das Steuerungssystem (31) dazu konfiguriert ist, das Greifersystem (9) derart zu steuern, dass der erste Greifer (11) beim Greifen der Verpackungsschalen (15) auf dem Zuförderer (5) eine zu dessen Förderbewegung geschwindigkeitssynchrone Bewegung ausführt.

4. Verpackungsmaschine nach einem der vorangegangenen Ansprüche, **dadurch gekennzeichnet, dass** das Steuerungssystem (31) dazu konfiguriert ist, das Greifersystem (9) derart zu steuern, dass der zweite Greifer (13) beim Ablegen der Verpackungsschalen (15) auf dem Abförderer (7) eine zu dessen Förderbewegung geschwindigkeitssynchrone Bewegung ausführt.

5. Verpackungsmaschine nach einem der vorangegangenen Ansprüche, **dadurch gekennzeichnet, dass** das Steuerungssystem (31) dazu konfiguriert ist, das Greifersystem (9) derart zu steuern, dass der erste Greifer (11) beim Ablegen der Verpackungsschalen (15) in der Arbeitsstation (3) in Transportrichtung (T) stationär ist.

6. Verpackungsmaschine nach einem der vorangegangenen Ansprüche, **dadurch gekennzeichnet, dass** das Steuerungssystem (31) dazu konfiguriert ist, das Greifersystem (9) derart zu steuern, dass der zweite Greifer (13) beim Greifen der Verpackungsschalen (15) in der Arbeitsstation (3) in Transportrichtung (T) stationär ist.

7. Verpackungsmaschine nach einem der vorangegangenen Ansprüche, **dadurch gekennzeichnet, dass** das Greifersystem (9) für jeden der Greifer (11, 13) jeweils einen eigenen, separat steuerbaren Antrieb (21) aufweist.

8. Verpackungsmaschine nach einem der vorangegangenen Ansprüche, **dadurch gekennzeichnet, dass** das Greifersystem (9) einen ersten Transportschlitten (17), mit dem der erste Greifer (11) verbunden ist, und einen zweiten Transportschlitten (18), mit dem der zweite Greifer (13) verbunden ist, aufweist, und die Greifer (11, 13) mittels der Transportschlitten (17, 18) bewegbar sind, wobei vorzugsweise das Steuerungssystem (31) dazu konfiguriert ist, den ersten Transportschlitten (17) mit dem ersten Greifer (11) kollisionsfrei und zumindest phasenweise gleichzeitig mit dem zweiten Transportschlitten (18) mit dem zweiten Greifer (13) zu bewegen.

9. Verfahren zum Betrieb einer Verpackungsmaschine (1), umfassend folgende Verfahrensschritte:
Greifen einer oder mehrerer Verpackungsschalen (15) auf einem Zuförderer (5) mittels eines ersten Greifers (11),
Greifen einer oder mehrerer Verpackungsschalen (15) in einer Arbeitsstation (3) mittels eines zweiten Greifers (13),
Bewegen des ersten Greifers (11) mit den Verpackungsschalen (15) in die Arbeitsstation (3),
Bewegen des zweiten Greifers (13) mit den Verpackungsschalen (15) zu einem Abförderer (7),
Ablegen der Verpackungsschalen (15) des ersten Greifers (11) in der Arbeitsstation (3),
Ablegen der Verpackungsschalen (15) des zweiten Greifers (13) auf dem Abförderer (7),
wobei die Bewegungen des ersten und zweiten Greifers (11, 13) unabhängig voneinander erfolgen und ein Steuerungssystem (31) die Bewegungen derart steuert, dass Kollisionen der beiden Greifer (11, 13) verhindert werden, **dadurch gekennzeichnet, dass** das Greifen und/oder Bewegen des ersten und/oder zweiten Greifers (11, 13) zumindest phasenweise gleichzeitig mit einem Öffnen und/oder Schließen der Arbeitsstation (3) stattfindet, **wobei** der erste und/oder zweite Greifer (11, 13) abschnittsweise in die sich öffnende Arbeitsstation (3) eingefahren wird.

10. Verfahren nach Anspruch 9, **dadurch gekennzeichnet, dass** der Abförderer (7) eine vorzugsweise kontinuierliche Förderbewegung ausführt und der zweite Greifer (13) die Verpackungsschalen (15) so auf dem Abförderer (7) ablegt, um auf diesem einen äquidistanten Strom (S) von Verpackungsschalen (15) zu erzeugen.

11. Verfahren nach Anspruch 9 oder 10, **dadurch gekennzeichnet, dass** beim Greifen der Verpackungsschalen (15) auf dem Zuförderer (5) mittels des ersten Greifers (11) dieser eine zur Förderbewegung des Zuförderers (5) geschwindigkeitssynchrone Bewegung ausführt.

12. Verfahren nach einem der Ansprüche 9 bis 11, **dadurch gekennzeichnet, dass** beim Ablegen der Verpackungsschalen (15) auf dem Abförderer (7) mittels des zweiten Greifers (13) dieser eine zur Förderbewegung des Abförderers (7) geschwindigkeitssynchrone Bewegung ausführt.

13. Verfahren nach einem der Ansprüche 9 bis 12, **dadurch gekennzeichnet, dass** der erste Greifer (11) mittels eines ersten Transportschlittens (17) und der zweite Greifer (13) mittels eines zweiten Transportschlittens (18) bewegt wird, wobei die Bewegung des ersten Greifers (11) und des ersten Transportschlittens (17) kollisionsfrei und zumindest phasenweise gleichzeitig mit der Bewegung des zweiten Greifers (13) und des zweiten Transportschlittens (18) erfolgt.

## Claims

1. A packaging machine (1) comprising a work station (3), an infeed conveyor (5), an outfeed conveyor (7), a control system (31) and a gripper system (9), wherein the gripper system (9) comprises at least first and second grippers (11, 13) each displaceable in a transport direction (T), wherein the first gripper (11) is configured to move one or more packaging trays (15) from the infeed conveyor (5) into the work station (3), and the second gripper (13) is configured to move one or more packaging trays (15) from the work station (3) to the outfeed conveyor (7),
wherein the control system (31) is configured to move the first gripper (11) independently of the second gripper (13) and is further configured to control the movements of the two grippers (11, 13) such that a collision of the grippers (11, 13) is prevented, and wherein the work station (3) comprises a lower part (25) of a tool and an upper part (27) of the tool, one or both of which are movable to open and close the work station (3),
**characterized in that** the control system (31) is configured to control the first gripper (11) and/or the second gripper (13) without collision and at least in phases simultaneously with the lower part (25) of the tool and/or the upper part (27) of the tool, wherein the control system (31) is configured to feed the first gripper (11) and/or the second gripper (13) into the opening work station (3).

2. The packaging machine according to claim 1, **characterized in that** the control system (31) is configured to control the second gripper (13) so that the packaging trays (15) are placed on the outfeed conveyor (7) so that an equidistant stream (S) of packaging trays (15) is generated thereon.

3. The packaging machine according to claims 1 or 2, **characterized in that** the control system (31) is configured to control the gripper system (9) so that the first gripper (11) when gripping the packaging trays (15) on the infeed conveyor (5) carries out movement synchronized with the speed of the conveying movement thereof.

4. The packaging machine according to any one of the preceding claims, **characterized in that** the control system (31) is configured to control the gripper system (9) so that the second gripper (13) when placing the packaging trays (15) on the outfeed conveyor (7) carries out movement synchronized with the speed of the conveying movement thereof.

5. The packaging machine according to any one of the preceding claims, **characterized in that** the control system (31) is configured to control the gripper system (9) so that the first gripper (11) is stationary in the transport direction (T) when depositing the packaging trays (15) that the work station (3).

6. The packaging machine according to any one of the preceding claims, **characterized in that** the control system (31) is configured to control the gripper system (9) so that the second gripper (13) is stationary in the transport direction (T) when gripping the packaging trays (15) at the work station (3).

7. The packaging machine according to any one of the preceding claims, **characterized in that** the gripper system (9) has a dedicated drive (21) for each of the grippers (11, 13) to be controlled separately.

8. The packaging machine according to any one of the preceding claims, **characterized in that** the gripper system (9) includes a first transport carriage (17), to which the first gripper (11) is connected, and a second transport carriage (18), to which the second gripper (13) is connected, and the grippers (11, 13) can be moved by means of the transport carriages (17, 18), the control system (31) preferably being configured to move the first transport carriage (17) with the first gripper (11) without collision and at least in phases simultaneously with the second transport carriage (18) with the second gripper (13).

9. A method for operating a packaging machine (1) comprising the following steps:
gripping one or more packaging trays (15) on an infeed conveyor (5) by means of a first gripper (11),
gripping one or more packaging trays (15) at a workstation (3) by means of a second gripper (13),
moving the first gripper (11) with the packaging trays (15) into the work station (3),
moving the second gripper (13) with the packaging trays (15) to an outfeed conveyor(7)
depositing the packaging trays (15) of the first gripper (11) at the work station (3), placing the packaging trays (15) of the second gripper (13) on the outfeed conveyor (7),
wherein
the movements of the first and second grippers (11, 13) are independent of each other and a control system (31) controls the movements so that collisions of the two grippers (11, 13) are prevented, **characterized in that** the gripping and/or moving of the first and/or second grippers (11, 13) takes place at least in phases simultaneously with an opening and/or closing of the work station (3), wherein the first and/or second gripper (11, 13) are fed into the opening work station (3) in sections.

10. The method according to claim 9, **characterized in that** the outfeed conveyor (7) preferably carries out a continuous conveying movement and the second gripper (13) places the packaging trays (15) on the outfeed conveyor (7) so as to generate an equidistant stream (S) of packaging trays (15) thereon.

11. The method according to claims 9 or 10, **characterized in that** when the packaging trays (15) on the infeed conveyor (5) are gripped by means of the first gripper (11) the same executes movement synchronized with the speed of the conveying movement of the infeed conveyor (5).

12. The method according to any one of claims 9 or 11, **characterized in that** when the packaging trays (15) on the outfeed conveyor (7) are gripped by means of the second gripper (13) the same executes movement synchronized with the speed of the conveying movement of the outfeed conveyor (7).

13. The method according to any one of claims 9 to 12, **characterized in that** the first gripper (11) is moved by means of a first transport carriage (17) and the second gripper (13) is moved by means of a second transport carriage (18), wherein the movement of the first gripper (11) and the first transport carriage (17) takes place without collisions and at least in phases simultaneously with the movement of the second gripper (13) and the second transport carriage (18).

## Revendications

1. Machine d'emballage (1) avec un poste de travail (3), un convoyeur d'alimentation (5), un convoyeur d'évacuation (7), un système de commande (31) et un système de préhension (9), dans laquelle le système de préhension (9) comprend au moins des premier et second préhenseurs (11, 13) pouvant être déplacés respectivement dans une direction de transport (T), dans laquelle le premier préhenseur (11) est configuré pour déplacer une ou plusieurs barquette(s) d'emballage (15) du convoyeur d'alimentation (5) jusqu'au poste de travail (3) et le second préhenseur (13) est configuré pour déplacer une ou plusieurs barquette(s) d'emballage (15) du poste de travail (3) vers le convoyeur d'évacuation (7), dans laquelle
le système de commande (31) est configuré pour déplacer le premier préhenseur (11) indépendamment du second préhenseur (13), et est en outre configuré pour commander les déplacements des deux préhenseurs (11, 13) de manière à empêcher une collision des préhenseurs (11, 13), et dans laquelle le poste de travail (3) comprend une partie inférieure d'outil (25) et une partie supérieure d'outil (27), dont l'une ou les deux peu(ven)t être déplacée(s) pour ouvrir et pour fermer le poste de travail (3), **caractérisée en ce que**
le système de commande (31) est configuré pour déplacer le premier préhenseur (11) et/ou le second préhenseur (13) sans collision et au moins par phases simultanément avec la partie inférieure d'outil (25) et/ou la partie supérieure d'outil (27), dans laquelle le système de commande (31) est configuré pour rentrer le premier préhenseur (11) et/ou le second préhenseur (13) dans le poste de travail (3) en cours d'ouverture.

2. Machine d'emballage selon la revendication 1, **caractérisée en ce que** le système de commande (31) est configuré pour commander le second préhenseur (13) de sorte que les barquettes d'emballage (15) sont déposées sur le convoyeur d'évacuation (7) de manière à produire sur celui-ci un flux équidistant (S) de barquettes d'emballage (15).

3. Machine d'emballage selon la revendication 1 ou 2, **caractérisée en ce que** le système de commande (31) est configuré pour commander le système de préhension (9) de telle manière que le premier préhenseur (11) effectue lors de la préhension des barquettes d'emballage (15) sur le convoyeur d'alimentation (5) un déplacement synchronisé avec la vitesse de déplacement dudit convoyeur.

4. Machine d'emballage selon l'une quelconque des revendications précédentes, **caractérisée en ce que** le système de commande (31) est configuré pour commander le système de préhension (9) de telle manière que le second préhenseur (13) effectue lors du dépôt des barquettes d'emballage (15) sur le convoyeur d'évacuation (7) un déplacement synchronisé avec la vitesse de déplacement dudit convoyeur.

5. Machine d'emballage selon l'une quelconque des revendications précédentes, **caractérisée en ce que** le système de commande (31) est configuré pour commander le système de préhension (9) de telle manière que le premier préhenseur (11) est stationnaire dans la direction de transport (T) lors du dépôt des barquettes d'emballage (15) dans le poste de travail (3).

6. Machine d'emballage selon l'une quelconque des revendications précédentes, **caractérisée en ce que** le système de commande (31) est configuré pour commander le système de préhension (9) de telle manière que le second préhenseur (13) est stationnaire dans la direction de transport (T) lors de la préhension des barquettes d'emballage (15) dans le poste de travail (3).

7. Machine d'emballage selon l'une quelconque des revendications précédentes, **caractérisée en ce que** le système de préhension (9) présente pour chacun des préhenseurs (11, 13) respectivement son propre entraînement (21) pouvant être commandé séparément.

8. Machine d'emballage selon l'une quelconque des revendications précédentes, **caractérisée en ce que** le système de préhension (9) présente un premier chariot de transport (17) auquel est relié le premier préhenseur (11), et un second chariot de transport (18) auquel est relié le second préhenseur (13), et les préhenseurs (11, 13) peuvent être déplacés au moyen des chariots de transport (17, 18), dans laquelle le système de commande (31) est de manière préférée configuré pour déplacer le premier chariot de transport (17) muni du premier préhenseur (11) sans collision et au moins par phases simultanément avec le second chariot de transport (18) muni du second préhenseur (13).

9. Procédé de fonctionnement d'une machine d'emballage (1), comprenant les étapes de procédé ci-dessous consistant à :
prendre une ou plusieurs barquette(s) d'emballage (15) sur un convoyeur d'alimentation (5) au moyen d'un premier préhenseur (11),
prendre une ou plusieurs barquette(s) d'emballage (15) dans un poste de travail (3) au moyen d'un second préhenseur (13),
déplacer le premier préhenseur (11) avec les barquettes d'emballage (15) dans le poste de travail (3),
déplacer le second préhenseur (13) avec les barquettes d'emballage (15) vers un convoyeur d'évacuation (7),
déposer les barquettes d'emballage (15) du premier préhenseur (11) dans le poste de travail (3),
déposer les barquettes d'emballage (15) du second préhenseur (13) sur le convoyeur d'évacuation (7),
dans lequel les déplacements des premier et second préhenseurs (11, 13) se produisent indépendamment l'un de l'autre et un système de commande (31) commande les déplacements de manière à empêcher les collisions des deux préhenseurs (11, 13), **caractérisé en ce que**
la préhension et/ou le déplacement du premier et/ou du second préhenseur (11, 13) a lieu au moins par phases en même temps que l'ouverture et/ou la fermeture du poste de travail (3), dans lequel le premier et/ou le second préhenseur (11, 13) sont rentré(s) par sections dans le poste de travail (3) en cours d'ouverture.

10. Procédé selon la revendication 9, **caractérisé en ce que** le convoyeur d'évacuation (7) effectue un déplacement de transport de manière préférée continu et le second préhenseur (13) dépose les barquettes d'emballage (15) sur le convoyeur d'évacuation (7) de manière à produire sur celui-ci un flux équidistant (S) de barquettes d'emballage (15).

11. Procédé selon la revendication 9 ou 10, **caractérisé en ce que** lors de la préhension des barquettes d'emballage (15) sur le convoyeur d'alimentation (5) au moyen du premier préhenseur (11), celui-ci effectue un déplacement synchronisé avec la vitesse du déplacement de transport du convoyeur d'alimentation (5).

12. Procédé selon l'une quelconque des revendications 9 à 11, **caractérisé en ce que** lors du dépôt des barquettes d'emballage (15) sur le convoyeur d'évacuation (7) au moyen du second préhenseur (13), celui-ci effectue un déplacement synchronisé avec la vitesse du déplacement de transport du convoyeur d'évacuation (7).

13. Procédé selon l'une quelconque des revendications 9 à 12, **caractérisé en ce que** le premier préhenseur (11) est déplacé au moyen d'un premier chariot de transport (17) et le second préhenseur (13) est déplacé au moyen d'un second chariot de transport (18), dans lequel le déplacement du premier préhenseur (11) et du premier chariot de transport (17) ont lieu sans collision et au moins par phases en même temps que le déplacement du second préhenseur (13) et du second chariot de transport (18).
